# EUROPÄISCHE PATENTSCHRIFT

(11) **EP 0 674 926 B1**
(45) Veröffentlichungstag und Bekanntmachung des Hinweises auf die Patenterteilung: **26.08.1998**
(21) Anmeldenummer: 95890043.3
(22) Anmeldetag: 01.03.1995
(51) Int. Cl.: A63C 17/04, A63C 17/06, A63C 5/035

(54) **Rollen-Skibrett**
Roller ski
Ski à roulettes

(30) Priorität: 01.03.1994 AT 424/94; 14.04.1994 AT 47995/94
(43) Veröffentlichungstag der Anmeldung: 04.10.1995
(73) Patentinhaber: Dornhofer, Siegfried, A-3124 Oberwölbling (AT)
(72) Erfinder: Dornhofer, Siegfried, A-3124 Oberwölbling (AT)
(74) Vertreter: Gibler, Ferdinand, Dipl.Ing. Dr. techn.

(56) Entgegenhaltungen:
- CH-A- 176 382
- DE-A- 4 140 442
- FR-A- 959 408
- FR-A- 2 514 650
- FR-A- 2 585 260
- US-A- 5 096 225

## Beschreibung

Die Erfindung betrifft ein Rollen-Schibrett für beidbeinigen Stand mit einem Trägergerüst zum Lagern von Laufrollen an der Schibrett-Unterseite.

Die Erfindung betrifft weiters einen Rollenschi für jeweils einbeinigen Stand mit einem Trägergerüst zum Lagern der Laufrollen an der Schi-Unterseite.

Rollen-Schibretter bzw. Rollenschier dieser Art sind für die sportliche Betätigung oder zum Sommertraining bereits seit einiger Zeit bekannt. Mit solchen Sportgeräten ist es möglich, gänzlich ohne Schneeunterlage in der Art eines Schi- bzw. Snowboardfahrers einen geeigneten Hang aus Sand, Erde, Schotter o.ä. mit oder ohne Vegetation aber auch auf Beton-, Asphalt- oder ähnlichen künstlichen Pisten hinabzufahren und dabei unter Ansetzen von Schwüngen die Fahrtgeschwindigkeit in einem erträglichen Ausmaß zu halten.

Nachteilig an solchen bekannten Rollen-Schibrettern bzw. Rollenschiern ist die Verteilung der Rollen auf der Unterseite, die in keinem Zusammenhang mit der Umrandung des Rollen-Schibrettes bzw. Rollenschis steht. Dadurch entsteht aber eine gegenüber den Winter-Schiern bzw. -Schibrettern veränderte Lauffläche, wodurch sich die gewünschten Fahreigenschaften der entsprechenden Winter-Schigeräte für den Sommerbetrieb nicht nachahmen läßt. Dies kommt sowohl bei Schibrettern (Snowboards) als auch bei Schiern zum Tragen, welchen durch die Formgebung der Lauffläche zu völlig unterschiedlichem Fahrverhalten verholfen werden kann. Hier gibt es eine Fülle von Typen an Schibrettern, wie Freestyle-, Allround- oder Race-Boards, die allein aufgrund der Gestaltung ihrer Lauffläche identifizierbar sind.

Bei der Umsetzung auf ein entsprechendes Rollen-Schibrett war es bisher nicht möglich, diese unterschiedlichen Fahreigenschaften von den Wintersportgeräten auf die Sommersportgeräte zu übertragen. Ebenso hat die Formgebung, wie Taillierung und Krümmung der einfachen Schier einen großen Einfluß auf das Schwingen oder das Gleiten während einer Abfahrt. Dieses besonders für einen geübten Schifahrer sehr wichtige unterschiedliche Verhalten des Sportgeräts ist bei den herkömmlichen Rollenschiern aber nicht annähernd so zu gestalten.

Aus der US-PS-5 096 225 ist ein Rollenschi mit einer geschwungenen Kontur bekanntgeworden, die der eines Alpinschis mit breiten Enden und einer schmalen Mitte entspricht. Entlang der Länge des Schis sind in unregelmäßigen, teilweise größeren Abständen parallele Rollenpaare angeordnet, die in ihrem Durchmesser und in ihrer Länge unterschiedlich sind. Die Rollen jedes Rollenpaares weisen an ihren randseitigen Enden Abrundungen auf, die der besseren Steuerung des Rollenschis dienen. Im zentralen Teil des Rollenschis sind die Rollenpaare in gekrümmter Anordnung festgelegt, deren Krümmungsradius sich von dem der Umrandung in diesem Bereich unterscheidet.

Weiters offenbart die CH-PS-176 382 einen Rollschuh, an dessen Unterseite eine zentrale Reihe mit breiten, parallel angeordneten Rollen sowie zwei äußere, zur zentralen Reihe längsversetzte Reihen mit schmalen, parallelen Rollen angebracht sind, wobei die freie Fläche zwischen benachbarten Rollen kleiner als die von den Rollen eingenommene Fläche ist. Die Rollenachsen sind dabei entlang einer am vorderen und hinteren Schuhende aufwärts gekrümmten Linie in Längsrichtung des Rollschuhs angeordnet, um die Eigenschaften eines Schlittschuhs nachzubilden.

Aufgabe der Erfindung ist es, ein Rollen-Schibrett bzw. einen Rollenschi zu schaffen, das bzw. der durch Gestaltung ihrer bzw. seiner Lauffläche in seinem Fahrverhalten beeinflußbar ist, so wie dies bei den entsprechenden Winterschigeräten möglich ist.

Weitere Aufgabe ist es, ein Rollen-Schibrett bzw. einen Rollenschi anzugeben, das bzw. der einen besonders wirksamen Kantengriff aufweist.

Schließlich ist es ein weiteres Ziel der Erfindung, eine besonders stabile Verankerung der Rollen im Rollen-Schibrett bzw. im Rollenschi zu gewährleisten.

Erfindungsgemäß wird dies bei Rollen-Schibrettern der eingangs erwähnten Art dadurch erreicht, daß mehrere längsverlaufende Reihen mit einer Vielzahl von vorzugsweise im wesentlichen gleich beabstandeten und mit ihren Drehachsen parallel ausgerichteten Rollen vorgesehen sind, wobei die Reihen hinsichtlich ihrer jeweiligen Rollendrehachsen versetzt angeordnet sind, und daß die Rollen über die gesamte, durch eine geschwungene Umrandung begrenzte, Unterseite gleichmäßig verteilt sind, wobei die Rollenlänge der randseitig gelegenen Rollen dem Verlauf der Umrandung folgend variiert und die freie Zwischenfläche zwischen benachbarten Rollen im wesentlichen nicht größer als die von den Rollen eingenommene Fläche ist.

Dadurch kann eine bei Wintersportgeräten übliche Formgebung so auf die sommertauglichen Rollen-Schibretter übertragen werden, daß bedingt durch die Gleichverteilung der Rollen die Beeinflussung des Fahrverhaltens in entsprechender Weise gegeben ist. Dabei wird durch die dichte Anordnung der Rollen eine weitgehend ähnliche Lauffläche gebildet, insbesondere folgt die Lauffläche auch einer geschwungenen Umrandung.

Weiters werden die Aufgaben der Erfindung bei Rollen-Schiern mit einbeinigem Stand erfindungsgemäß dadurch gelöst. daß eine längsverlaufende Reihe mit einer Vielzahl von vorzugsweise im wesentlich gleich beabstandeten. mit ihren Drehachsen parallel ausgerichteten Rollen angeordnet ist, und daß die Rollen über die gesamte, durch eine geschwungene Umrandung begrenzte, Unterseite gleichmäßig verteilt sind, wobei die Rollenlänge dem Verlauf der Umrandung folgend variiert und die freie Zwischenfläche zwischen benachbarten Rollen im wesentlichen nicht größer als die von den Rollen eingenommene Fläche ist.

Auf diese Weise kann besonders eine bei Winterschiern übliche Taillierung bzw. eine Krümmung der Enden auf die Rollenschier übertragen werden sodaß sich die gleiche Beeinflussung des Fahrverhaltens bei Rollenschiern einstellt.

In weiterer Ausbildung der Erfindung kann vorgesehen sein, daß das Trägergerüst zumindest teilweise entlang der, gegebenenfalls geschwungenen Umrandung der Unterseite geführt ist.

Dadurch ist es besonders einfach möglich, die Rollen exakt so anzuordnen, daß diese durch variierende Länge dem Verlauf der Umfangslinie folgen.

In weiterer Ausbildung der Erfindung kann vorgesehen sein, daß die der Umrandung der Unterseite nächstliegenden Rollenlängsenden mit einer scheiben- oder ringförmigen Begrenzung aus einem Kantenmaterial, z.B. Stahl oder Diamant. versehen sind.

Dadurch kann die Funktion der Kanten von Winterschiern auf die Sommer-Schier übertragen werden.

In diesem Zusammenhang kann vorgesehen sein, daß die scheiben- oder ringförmige Begrenzung der Rollen fluchtend mit der Rollenmantelfläche verläuft.

Dadurch werden die Rollen bei der geradlinigen Abfahrt nicht gehemmt.

Gemäß einer anderen Variante der Erfindung kann es vorteilhaft sein, daß die scheiben- oder ringförmige Begrenzung(en) über den Rollenkerndurchmesser vorsteht bzw. vorstehen, und daß der vorstehende Teil der Begrenzung(en) einen auf die Rolle aufgezogenen Hohlzylinder aus elastischem Material, z.B. Hartgummi einseitig bzw. beidseitig fluchtend begrenzt.

Dadurch kann bei Ansetzen von Schwüngen der unter dem Druck nachgebende Hartgummi die Kanten zum Einsatz freigeben.

Nach einem weiteren Merkmal der Erfindung kann vorgesehen sein, daß zumindest die Unterseite im Bereich des oder der Längsenden nach oben gekrümmt verläuft.

Dabei ist durch die erfindungsgemäße Gleichverteilung der Rollen über die gesamte Unterfläche auch der gekrümmte Teil des Rollen-Schibrettes bzw. Rollenschis mit Rollen versehen, sodaß damit die bei den Winterschiern übliche Krümmung auch bei den Sommer-Schi(-Brettern) ihre Funktion erfüllen kann, das Ausführen einer Sprungfigur zu unterstützen.

Nach einer weiteren Ausbildung der Erfindung kann vorgesehen sein, daß eine mittig gelegene Rollen-Reihe Rollen mit einem größeren Durchmesser als der der Rollen der seitlich gelegenen Reihen aufweist.

Durch die Vergrößerung des Durchmessers kann durch Verlagern des Eigengewichtes des Schifahrers ein Kippvorgang hervorgerufen werden, der das Einlegen eines Schwunges oder das Bremsen erleichtert.

Schließlich kann ein weiteres Merkmal der Erfindung darin bestehen, daß das Trägergerüst zum Teil durch Seitenwände des Rollenschibretts- bzw. Rollenschis gebildet ist.

Dadurch kann eine sehr kostengünstige Herstellung eines erfindungsgemäßen Rollen-Schibretts oder Rollenschis erfolgen.

Weiters kann eine vorteilhafte Ausbildung der Erfindung darin bestehen, daß die Drehachse der Rolle durch eine mit Imbusschraubenkopf an einem Ende und Sacklochgewinde am anderen Ende versehene Achse gebildet ist, die durch eine in der Längsachse der Rolle verlaufende Durchgangsbohrung geführt ist, welche zu beiden Enden eine Erweiterung zur Aufnahme je eines Kugelgelenkes aufweist, in welchen die Imbusdrehachse gelagert ist und daß die Imbusdrehachse mit einer Imbusgegenschraube mit dem Trägergerüst verbunden ist.

Auf diese Weise gelingt es, die Rollen sehr stabil zu lagern, sodaß auch auf die Rollen einwirkendes Bodenmaterial keine merkbare Beeinflussung der Rolleigenschaften hervorrufen. Durch die versetzte Anordnung der Rollenreihen kann die Montage der Rollen auch bei Rollen-Schibrettern sehr rasch durchgeführt werden.

Die Erfindung wird nachfolgend anhand der in den Zeichnungen dargestellten Ausführungsbeispielen eingehend erläutert. Es zeigt dabei:
Fig. 1 und Fig. 2 eine schematische Darstellung der Unterseiten von Ausführungsformen eines erfindungsgemäßen Rollen-Schibrettes;
Fig. 3a die schematische Darstellung der Unterseite einer weiteren Ausführungsform eines erfindungsgemäßen Rollen-Schibrettes;
Fig. 3 b ein Detail aus Fig. 3 a;
Fig. 4 die Unterseite einer Ausführungsform eines erfindungsgemäßen Rollenschis;
Fig. 5 a, b und Fig. 6 die Unterseiten weiterer Ausführungsformen eines erfindungsgemäßen Rollen-Schis
Fig. 7 eine Detaildarstellung einer erfindungsgemäßen Rollenlagerung;
Fig. 8 eine Seitenansicht eines Rollenschis gemäß Fig. 6;
Fig. 9 ein Detail aus einem taillierten Rollenschi;
Fig. 10 die Unterseite einer weiteren Ausführungsform eines Rollen-Schibrettes;
Fig. 11 ein Detail eines erfindungsgemäßen Rollen-Schibrettes;
Fig. 12 eine Seitenansicht eines Rollenschibretts gemäß Fig. 11;
Fig. 13 eine erfindungsgemäße Rolle mit Drehachse und
Fig. 14 eine weitere erfindungsgemäße Rolle mit Drehachse.

In Fig. 1 ist in schematischer Darstellung die Unterseite eines Freestyle-Rollen-Schibrettes für beidbeinigen Stand mit einem Trägergerüst 7 gezeigt, bei dem erfindungsgemäß mehrere längsverlaufende Reihen 3 mit einer Vielzahl von vorzugsweise in gleichen, Abstand beabstandeten, mit ihren Drehachsen 2 parallel ausgerichteten Rollen 1 vorgesehen sind, wobei die Reihen hinsichtlich ihrer jeweiligen Rollendrehachsen versetzt angeordnet sind. Die Rollen sind so angeordnet, daß sie eine Lauffläche bilden. Es sind dieselben Schibindungen wie für entsprechende Snowboards verwendbar, wobei die Montagepunkte der Bindungen gleich gewählt werden können, um gleiches Fahrverhalten zu erzielen. Uni die erwünschte Wirkung eines Freestyle-Snowboards zu erreichen, sind die Rollen 1 über die gesamte durch eine geschwungene Umrandung 6 begrenzte Unterfläche gleichmäßig verteilt. Um diese gleichmäßige Verteilung überall auf der Unterseite zu gewährleisten, variiert die Rollenlänge der randseitig gelegenen Rollen 1 dem Verlauf der Umrandung 6 folgend und die freie Zwischenfläche zwischen benachbarten Rollen 1 ist im wesentlichen nicht größer als die von den Rollen 1 eingenommene Fläche. Die Rollen 1 einer Reihe 3 sind in diesem Ausführungsbeispiel um einen halben Rollenabstand versetzt. Dadurch ist die Erfindung jedoch nicht eingeschränkt, jedes andere Maß der Versetzung ist innerhalb des Erfindungsrahmens.

Das Trägergerüst 7, welches die Drehachsen 2 der Rollen 1 trägt, ist entlang der geschwungenen Umrandung 6 der Unterseite geführt und weist innerhalb der Umrandung noch parallele Hilfsträger auf, die einen Teil des Trägergerüsts 7 bilden. Durch die geschwungene Außenseite des Trägergerüstes 7 ist es möglich, die in außenliegenden Reihen 3 geführten Rollen 1 durch Variation ihrer Länge genau der Umrandung 6 des Rollen-Schibrettes anzupassen, sodaß eine den Wintersportgeräten ähnliche Lauffläche durch die Rollen 1 nachgebildet werden kann.

Die der Umrandung 6 der Unterseite nächstliegenden Rollenenden sind mit einer ringförmigen Begrenzung 8 aus Stahl versehen, um für das Ansetzen eines Schwunges oder für den Richtungswechsel eine Kante nachzubilden. Die Begrenzung kann auch scheibenförmig ausgeführt sein, wobei sie auch aus einem anderen Kantenmaterial, wie z.B. Diamant, bestehen kann. Diese Variante der Erfindung ist vor allem für natürliche Hänge aus Sand, Schotter oder Erde o.ä. geeignet. Bei Kunstpisten aus Beton, Asphalt o.ä. kann auf diese Kanten verzichten werden.

In Fig. 2 ist eine weitere Ausführungsform eines Allround-Rollen-Schibrettes dargestellt wobei erfindungsgemäß die Rollen gleichmäßig über die Unterseite verteilt sind und die Rollenlänge der randseitig gelegenen Rollen 1 mit der geschwungenen Umrandung 6 variiert. Auf diese Weise gelingt es, alle Bereiche der Unterseite inklusive der Schi-Spitze mit Rollen 1 gleichmäßig zu bedecken, wodurch die Fahreigenschaften entsprechend eines Snowboards gestaltet werden können.

In Fig. 3 a ist eine Weiterbildung der Erfindung in Form eines Race-Rollen-Schibrettes gezeigt. Im Detail gemäß Fig. 3 b ist die Variation der Länge 1 der Rollen 1 entlang der Umrandung 6 sehr gut zu erkennen. Die an den randseitigen Enden der Rollen angebrachten Stahlringe 8 schließen fluchtend mit den Rollen ab. Es kann bei allen Ausführungsformen von Rollen-Schibrettern vorgesehen sein, daß eine mittig gelegene Rollen-Reihe Rollen 1 mit einem größeren Durchmesser als der der Rollen der seitlich gelegenen Reihen 3 aufweist. Aufgrund der Vergrößerung des Durchmessers kann durch Verlagern des Eigengewichtes des Schifahrers ein Kippvorgang hervorgerufen werden, der das Einlegen eines Schwunges erleichtert.

In Fig. 4 ist ein erfindungsgemäßer Rollenschi für jeweils einbeinigen Stand dargestellt, wobei an der Schi-Unterseite eine längsverlaufende Reihe 30 mit einer Vielzahl von vorzugsweise gleich beabstandeten, mit ihren Drehachsen 20 parallel ausgerichteten Rollen 10 angeordnet ist und die Rollen 10 über die gesamte, gegebenenfalls durch eine geschwungene Umrandung begrenzte, Unterseite gleichmäßig verteilt sind, wobei die Rollenlänge dem Verlauf der Umrandung 60 folgend variiert und die freie Zwischenfläche zwischen benachbarten Rollen 10 im wesentlichen nicht größer als die von den Rollen eingenommene Fläche ist. Dadurch kann eine besonders bei Winterschiern übliche Taillierung bzw. eine Krümmung der Enden auf die Rollenschier übertragen werden, sodaß sich die gleiche Beeinflussung des Fahrverhaltens einstellt. Die Taillierung besteht darin, daß die Breite des Schis an seinen Enden größer als in der Mitte ist. Das Trägergerüst 70 zur Lagerung der Drehachsen 20 folgt dabei genau der Umrandung 60. Da nur eine Reihe 30 von Rollen 10 vorgesehen ist, weist jede der Rollen 10 an ihren beiden Enden einen fluchtenden Abschluß aus Stahlringen 80 auf, um auf beiden Längsseiten des Schis Kantengriff zu gewährleisten. Die erfindungsgemäßen Rollen-Schier können durch die Formgebung der Umrandung 60 wahlweise als Schier für Slalom, Riesentorlauf, Abfahrt, Langlauf o.ä oder fürs Schispringen Einsatz finden.

Als weitere Variante dazu ist in Fig. 5 a ein Rollen-Schi gezeigt, der an seiner Spitze nicht symmetrisch ausgeformt ist, wobei der gezeigte Schi für den linken Fuß gedacht ist. Um die Form des rechten Schis zu erhalten, ist eine Spiegelung um die Längsachse durchzuführen. Fig. 5 b zeigt einen Rollen-Schi mit sich symmetrisch verjüngender Spitze. Zur Spitze des Schis hin verkleinert sich die Länge der Rollen 10 gemäß dem Verlauf der Umrandung 60, die dem Verlauf des Trägergerüstes 70 entspricht.

Fig. 6 stellt den Fall eines Rollenschis mit gleichverteilten Rollen über die Unterseite dar, wobei eine Variation der Rollenlänge zur Gleichverteilung der Rollen nicht erforderlich ist. Jeweils beide Längsenden der Rollen weisen Stahlringe 80 auf. Wie aus der Seitenansicht aus Fig. 8 zu ersehen ist, kann an einem oder auch an beiden Längsenden des Schis eine Krümmung 90 nach oben erfolgen. Dabei sind auch Rollen 10 in den nach oben gekrümmten Bereichen vorgesehen, um die Funktion dieser Bereiche, die bei manchen Gelegenheiten, etwa bei Sprüngen zum Einsatz gelangen, entsprechend ihrer Funktion bei Winterschiern nachzubilden. Das Trägergerüst 70 ist in Fig. 8 in Form einer Seitenwand 90 des Rollen-Schis ausgebildet, in der die Drehachsen 20 gelagert sind. Die Rollen 10 ragen dabei nur zum Teil über die Seitenwand hinaus, sind also gegenüber dein Trägergerüst 70 versenkt angeordnet.

In Fig. 7 ist ein Ausschnitt aus einem erfindungsgemäßen Rollen-Schi dargestellt. Die ringförmigen Begrenzungen 80 stehen seitlich über den Rollenkerndurchmesser vor und begrenzen dabei zu beiden Längsenden einen auf die Rolle 10 aufgezogenen Hohlzylinder 81 aus elastischem Material, z.B. Hartgummi fluchtend. Während der Fahrt wird bei Aufkanten der Schier die Hartgummiauflage 81 zusammengedrückt, wodurch sich der Kantengriff entsprechend erhöht. Die Rollen 10 weisen an ihren beiden Längsenden je ein Kugellager 83 auf, in welchen Drehachsen 20 gelagert sind, die die Rollen 10 über ihre ganze Länge durchsetzen und an ihren Enden fest mit dem Trägergerüst 70 verbunden sind. Die Drehachse 20 ist in diesem Ausführungsbeispiel über eine mit einer Imbusgegenschraube 84 verschraubte Imbusachse 20 am Trägergerüst 70 fixiert.

Fig. 9 zeigt einen Auschnitt aus einem Rollen-Schi mit Taillierung, aus dem die Variation der Rollenlänge entlang dem Verlauf der Umrandung 60 erkennbar ist. Die Rollen 10 weisen seitliche Begrenzungsringe 80 aus Stahl auf, die fluchtend mit dem Hartgummi-Belag 81 der Rollen 10 abschließen. Bei Gewichtsverlagerung während des Fahrens treten die Ringe 80 auf der belasteten Seite durch Verdrängung des Hartgummi-Belages hervor und können so ihrer Funktion als Kanten sehr wirkungsvoll gerecht werden, da das vorstehende Begrenzungsstück in den Untergrund eindringen kann. Am Trägergerüst 70 sind zur Lagerung der Drehachsen der Rollen 10 Ansätze 71 angeformt, die der stabilen Befestigung der Enden der Drehachsen dienen. Die in allen Ausführungsformen gezeigten Drehachsen sind ruhend und es dreht sich jeweils die Rolle um diese Achsen. Es könnten aber auch umgekehrt die Drehachsen mit den Rollen verbunden sein und sich in am Trägergerüst angebrachten Lagerbuchsen drehen.

In Fig. 10 ist eine weitere erfindungsgemaße Ausführungsform in Form eines an seinen Enden gekrümmten Race-Roll-Schibrettes gezeigt, wobei in dieser Abbildung genau zu ersehen ist, daß nur die randseitig gelegenen Rollen 1 mit Begrenzungsringen bzw. -scheiben an der Außenseite versehen sind. Das Trägergerüst folgt dabei der Umrandung des Rollen-Schibrettes und weist darin zwei parallele Hilfsträger auf, die die Drehachsen der Rollen 1 stützen. In der in Fig. 11 dargestellten Detailansicht ist auch die Lagerung mittels Kugellager 83 und Imbusachse 20 gezeigt. Durch die versetzte Anordnung der Rollen kann die Verschraubung der Imbusachsen 20 mit den Imbusgegenschrauben 84 problemlos geschehen. Weiters ist auch die hier nur am randseitigen Ende der äußeren Rollen ausgebildete ringförmige Begrenzung 8 zu erkennen, die einen auf den Rollenkerndurchmesser aufgezogenen Hartgummi-Hohlzylinder 81 begrenzt und fluchtend mit diesem abschließt.

In Fig. 12 ist in einer Seitenansicht das nach oben gekrümmte Ende eines solchen Rollen-Schibrettes zu sehen, wobei die Rollen auch über die Krümmung hinweg gleichmäßig verteilt sind. Das Trägergerüst 7 ist durch die Seitenwand 85 des Rollen-Schibrettes gebildet.

In Fig. 13 und Fig. 14 ist nochmals eine vergrößerte Darstellung zwei verschiedener Ausführungsformen von randseitig gelegenen Rollen 1 bzw. 10 mit ihren Drehachsen 2 bzw. 20 wiedergegeben. Die Rolle 10 in Fig. 13 hat durch ihre Längsachse verlaufend eine Durchgangsbohrung 86 ausgenommen, die an ihren beiden Enden mit je einer Erweiterungsbohrung 87 versehen ist. In diese Erweiterungsbohrung 87 werden die Kugellager 83 (nicht dargestellt) eingesetzt und über den rohrförmigen Teil 89 in der Durchgangsbohrung 86 fixiert. Die Imbusdrehachse 20 kann nun durch die beiden Kugellager geführt, wobei sie durch zwei gegenüberliegende Bohrungen des Trägergerüsts 70 gesteckt wird, und mit der Imbusgegenschraube 84 in einem Sacklochgewinde 91, welches in einem Ende der Imbusdrehachse 20 ausgeführt ist, verschraubt werden (siehe auch Fig. 7).

Fig. 14 unterscheidet sich nur in der lediglich einseitigen Begrenzung des Hartgummi-Hohlzylinders 81 durch den Kanten-Ring 8, sodaß diese Rollen 1 für den Einsatz in Rollen-Schibrettern gedacht ist. Für die mittleren Rollen 1 eines erfindungsgemäßen Rollen-Schibrettes erübrigen sich die Begrenzungsringe, sodaß ein durchgehender Hartgummi-Hohlzylinder aufgezogen werden kann. Dafür kann bei den mittleren Rollen 1 ein, z.B.um wenige Millimeter, größerer Durchmesser vorgesehen sein, um den vorstehend beschriebenen Kippeffekt erzielen zu können.

## Patentansprüche

1. Rollen-Schibrett für beidbeinigen Stand mit einem Trägergerüst (7) zum Lagern von Laufrollen (1) an der Schibrett-Unterseite, **dadurch gekennzeichnet**, daß mehrere längsverlaufende Reihen (3) mit einer Vielzahl von vorzugsweise im wesentlichen gleich beabstandeten und mit ihren Drehachsen (2) parallel ausgerichteten Rollen (1) vorgesehen sind, wobei die Reihen hinsichtlich ihrer jeweiligen Rollendrehachsen (2) versetzt angeordnet sind, und daß die Rollen (1) über die gesamte, durch eine geschwungene Umrandung (6) begrenzte, Unterseite gleichmäßig verteilt sind, wobei die Rollenlänge der randseitig gelegenen Rollen (1) dem Verlauf der Umrandung (6) folgend variiert und die freie Zwischenfläche zwischen benachbarten Rollen (1) im wesentlichen nicht größer als die von den Rollen (1) eingenommene Fläche ist.

2. Rollenschi für jeweils einbeinigen Stand mit einem Trägergerüst (70) zum Lagern von Laufrollen (10) an der Schi-Unterseite, **dadurch gekennzeichnet**, daß eine längsverlaufende Reihe (30) mit einer Vielzahl von vorzugsweise im wesentlich gleich beabstandeten, mit ihren Drehachsen (20) parallel ausgerichteten Rollen (10) angeordnet ist, und daß die Rollen (10) über die gesamte, durch eine geschwungene Umrandung (60) begrenzte, Unterseite gleichmäßig verteilt sind, wobei die Rollenlänge dem Verlauf der Umrandung (60) folgend variiert und die freie Zwischenfläche zwischen benachbarten Rollen (10) im wesentlichen nicht größer als die von den Rollen (10) eingenommene Fläche ist.

3. Rollen-Schibrett bzw. Rollenschi nach Anspruch 1 oder 2, **dadurch gekennzeichnet**, daß das Trägergerüst (7, 70) zumindest teilweise entlang der, gegebenenfalls geschwungenen Umrandung (6, 60) der Unterseite geführt ist.

4. Rollen-Schibrett bzw. Rollenschi nach Anspruch 1, 2 oder 3, **dadurch gekennzeichnet**, daß die der Umrandung (6, 60) der Unterseite nächstliegenden Rollenlängsenden mit einer scheiben- oder ringförmigen Begrenzung (8, 80) aus einem Kantenmaterial, z.B. Stahl, versehen sind.

5. Rollen-Schibrett bzw. Rollenschi nach Anspruch 3, **dadurch gekennzeichnet**, daß die scheiben-oder ringförmige Begrenzung (8, 80) der Rollen (1, 10) fluchtend mit der Rollenmantelfläche verläuft.

6. Rollen-Schibrett bzw. Rollenschi nach einem der vorhergehenden Ansprüche, **dadurch gekennzeichnet**, daß die scheiben- oder ringförmige Begrenzung(en) (8, 80) über den Rollenkerndurchmesser vorsteht bzw. vorstehen, und daß der vorstehende Teil der Begrenzung(en) (8, 80) einen auf die Rolle (1, 10) aufgezogenen Hohlzylinder (81) aus elastischem Material, z.B. Hartgummi, einseitig bzw. beidseitig fluchtend begrenzt.

7. Rollen-Schibrett bzw. Rollenschi nach einem der vorhergehenden Ansprüche, **dadurch gekennzeichnet**, daß zumindest die Unterseite im Bereich des oder der Längsenden nach oben gekrümmt verläuft.

8. Rollen-Schibrett bzw. Rollenschi nach einem der vorhergehenden Ansprüche, **dadurch gekennzeichnet**, daß eine mittig gelegene Rollen-Reihe (3) Rollen (1) mit einem größeren Durchmesser als der der Rollen der seitlich gelegenen Reihen (3) aufweist.

9. Rollen-Schibrett bzw. Rollenschi nach einem der vorhergehenden Ansprüche, **dadurch gekennzeichnet**, daß das Trägergerüst (7) zum Teil durch Seitenwände (90, 85) des Rollenschibretts- bzw. Rollenschis gebildet ist.

10. Rollen-Schibrett bzw. Rollenschi nach einem der vorhergehenden Ansprüche, **dadurch gekennzeichnet**, daß die Drehachse (2, 20) der Rolle (1, 10) durch eine mit Imbusschraubenkopf (93) an einem Ende und Sacklochgewinde (91) am anderen Ende versehene Achse gebildet ist, die durch eine in der Längsachse der Rolle (1, 10) verlaufende Durchgangsbohrung (86) geführt ist, welche zu beiden Enden eine Erweiterung (87) zur Aufnahme je eines Kugelgelenkes (83) aufweist, in welchen die Imbusdrehachse (2, 20) gelagert ist und daß die Imbusdrehachse (2, 20) über eine Imbusgegenschraube (84) mit dem Trägergerüst (7, 70) verbunden ist.

## Claims

1. Roller snowboard for standing on with both feet, with a supporting framework (7) for mounting rollers (1) on the snowboard underside, characterized in that a number of longitudinally running rows (3) with a plurality of preferably essentially equally spaced rollers (1) aligned with their axles (2) parallel are provided, the rows being arranged in a staggered manner with regard to their respective roller axles (2), and in that the rollers (1) are distributed uniformly over the entire underside which is delimited by a curved border (6), the roller length of the rollers (1) located at the edges varying following the course of the border (6) and the free intermediate area between adjacent rollers (1) being essentially not greater than the area occupied by the rollers (1).

2. Roller ski for standing on with one foot in each case, with a supporting framework (70) for mounting rollers (10) on the ski underside, characterized in that a longitudinally running row (30) with a plurality of preferably essentially equally spaced rollers (10) aligned with their axles (20) parallel is arranged, and in that the rollers (10) are distributed uniformly over the entire underside which is delimited by a curved border (60), the roller length varying following the course of the border (60) and the free intermediate area between adjacent rollers (10) being essentially not greater than the area occupied by the rollers (10).

3. Roller snowboard or roller ski according to Claim 1 or 2, characterized in that the supporting framework (7, 70) is run at least in part along the border (6, 60), which may be curved, of the underside.

4. Roller snowboard or roller ski according to Claim 1, 2 or 3, characterized in that those longitudinal ends of the rollers nearest to the border (6, 60) of the underside are provided with a disc-shaped or annular delimitation (8, 80) made of an edge material, e.g. steel.

5. Roller snowboard or roller ski according to Claim 3, characterized in that the disc-shaped or annular delimitation (8, 80) of the rollers (1, 10) is in alignment with the roller outer surface.

6. Roller snowboard or roller ski according to one of the preceding claims, characterized in that the disc-shaped or annular delimitation(s) (8, 80) project(s) beyond the roller core diameter, and in that the projecting part of the delimitation(s) (8, 80) delimits in alignment on one side or on both sides a hollow cylinder (81) made of elastic material, e.g. hard rubber, drawn onto the roller (1, 10).

7. Roller snowboard or roller ski according to one of the preceding claims, characterized in that at least the underside runs in an upwardly curved manner in the region of the longitudinal end(s).

8. Roller snowboard or roller ski according to one of the preceding claims, characterized in that a centrally located roller row (3) has rollers (1) with a diameter greater than that of the rollers of the laterally located rows (3).

9. Roller snowboard or roller ski according to one of the preceding claims, characterized in that the supporting framework (7, 70) is in part formed by side walls (90, 85) of the roller snowboard or roller ski.

10. Roller snowboard or roller ski according to one of the preceding claims, characterized in that the axle (2, 20) of the roller (1, 10) is formed by an axle which is provided with a hexagon socket screw head (93) at one end and a threaded blind hole (91) at the other end and which is guided through a through-hole (86) which runs along the longitudinal axis of the roller (1, 10) and has at both ends an enlargement (87) for receiving in each case a ball joint (83) in which the hexagon socket axle (2, 20) is mounted, and in that the hexagon socket axle (2, 20) is connected to the supporting framework (7, 70) via a hexagon socket counter-screw (84) .

## Revendications

1. Planche de ski à roulettes pour les deux jambes, comportant une ossature support (7) pour le montage de roulettes (1) sur le dessous de la planche de ski, caractérisée par le fait qu'il est prévu plusieurs rangées s'étendant longitudinalement (3) d'un grand nombre de roulettes (1) de préférence sensiblement également espacées et à axes de rotation (2) orientés parallèlement, les axes de rotation (2) des roulettes des différentes rangées étant décalés, et que les roulettes (1) sont régulièrement réparties sur tout le dessous, limité par une bordure arquée (6), la longueur des roulettes (1) situées du côté du bord variant en suivant l'allure de la bordure (6), et la surface intermédiaire libre entre roulettes (1) voisines n'étant sensiblement pas plus grande que la surface occupée par les roulettes (1).

2. Ski à roulettes pour une jambe, comportant une ossature support (70) pour le montage de roulettes (10) sur le dessous du ski, caractérisé par le fait qu'il est prévu une rangée s'étendant longitudinalement (30) d'un grand nombre de roulettes (10) de préférence sensiblement également espacées et à axes de rotation (20) orientés parallèlement, et que les roulettes (10) sont régulièrement réparties sur tout le dessous, limité par une bordure arquée (60), la longueur des roulettes variant en suivant l'allure de la bordure (60), et la surface intermédiaire libre entre roulettes (10) voisines n'étant sensiblement pas plus grande que la surface occupée par les roulettes (10).

3. Planche de ski à roulettes ou ski à roulettes selon la revendication 1 ou la revendication 2, caractérisé par le fait que l'ossature support (7, 70) longe au moins en partie la bordure (6, 60), éventuellement arquée, du dessous.

4. Planche de ski à roulettes ou ski à roulettes selon l'une des revendications 1, 2 et 3, caractérisé par le fait que les extrémités longitudinales de roulettes les plus proches de la bordure (6, 60) du dessous sont pourvues d'une limitation en forme de disque ou d'anneau (8, 80) en matière à carres, par exemple en acier.

5. Planche de ski à roulettes ou ski à roulettes selon la revendication 3, caractérisé par le fait que la limitation en forme de disque ou d'anneau (8, 80) des roulettes (1, 10) affleure la surface latérale des roulettes.

6. Planche de ski à roulettes ou ski à roulettes selon l'une des revendications précédentes, caractérisé par le fait que la ou les limitations en forme de disque ou d'anneau (8, 80) dépasse ou dépassent le diamètre du noyau de la roulette, et que la partie dépassante de la ou des limitations (8, 80) limite d'un côté ou des deux côtés, en l'affleurant, un cylindre creux (81) en matière élastique, par exemple en caoutchouc dur, emmanché sur la roulette (1, 10).

7. Planche de ski à roulettes ou ski à roulettes selon l'une des revendications précédentes, caractérisé par le fait qu'au moins le dessous est courbé vers le haut dans la zone de l'extrémité longitudinale ou des extrémités longitudinales.

8. Planche de ski à roulettes ou ski à roulettes selon l'une des revendications précédentes, caractérisé par le fait qu'une rangée de roulettes (3) située au milieu présente des roulettes (1) de plus grand diamètre que les roulettes des rangées (3) situées sur les côtés.

9. Planche de ski à roulettes ou ski à roulettes selon l'une des revendications précédentes, caractérisé par le fait que l'ossature support (7) est formée en partie par des parois latérales (90, 85) de la planche de ski à roulettes ou du ski à roulettes.

10. Planche de ski à roulettes ou ski à roulettes selon l'une des revendications précédentes, caractérisé par le fait que l'axe de rotation (2, 20) de la roulette (1, 10) est formé par un axe qui est pourvu d'une tête de vis à six pans creux (93) à une extrémité et d'un trou taraudé borgne (91) à l'autre extrémité et passe par un trou traversant (86) qui s'étend sur l'axe longitudinal de la roulette (1, 10) et présente à chaque extrémité un élargissement (87) destiné à recevoir une articulation sphérique (83) dans laquelle est monté l'axe de rotation à six pans creux (2, 20), et que l'axe de rotation à six pans creux (2, 20) est joint à l'ossature support (7, 70) par une contre-vis à six pans creux (84).
